# EUROPÄISCHE PATENTSCHRIFT

(11) **EP 1 494 758 B1**
(45) Veröffentlichungstag und Bekanntmachung des Hinweises auf die Patenterteilung: **17.05.2006**
(21) Anmeldenummer: 03718704.4
(22) Anmeldetag: 22.03.2003
(51) Int. Cl.: A62B 1/20

(54) **VORRICHTUNG ZUR EVAKUIERUNG VON PERSONEN AUS EINEM GEBÄUDE**
DEVICE FOR EVACUATING PEOPLE FROM A BUILDING
DISPOSITIF D'EVACUATION DE PERSONNES SE TROUVANT A L'INTERIEUR D'UN BATIMENT

(30) Priorität: 18.04.2002 CH 650022002
(43) Veröffentlichungstag der Anmeldung: 12.01.2005
(73) Patentinhaber: Häfliger, Werner, CH-8932 Mettmenstetten (CH)
(72) Erfinder: Häfliger, Werner, CH-8932 Mettmenstetten (CH)
(74) Vertreter: Luchs, Willi
(86) Internationale Anmeldenummer: PCT/EP2003/003005
(87) Internationale Veröffentlichungsnummer: WO 2003/086540

(56) Entgegenhaltungen:
- DE-U- 20 116 626
- GB-A- 1 502 188
- GB-A- 2 124 168
- US-A- 4 099 595
- US-A- 4 398 621
- US-A- 4 595 074
- US-A- 4 778 031

## Beschreibung

Die Erfindung betrifft eine Vorrichtung zur Evakuierung von Personen aus einem Gebäudes gemäss dem Oberbegriff des Anspruches 1.

Eine Vorrichtung dieser Art ist beispielsweise aus der DE-A-41 08 979 bekannt, die eine aufblasbare, schräge Rettungsrutsche offenbart, bei welcher ein geschlossener Ring von langgestreckten Schläuchen durch Aufblasen der Schläuche aus einer Nichtgebrauchsstellung in eine Gebrauchsstellung bringbar ist, in welcher er einen von einem oberen Stockwerk des Gebäudes zu einer Bodenfläche führenden Rettungskanal bildet. Diese Rettungsrutsche ist für Evakuierung aus hohen Gebäuden ungeeignet, da im Hinblick auf den zur gefahrlosen Förderung der Personen erforderlichen Neigungswinkel meistens zu wenig Platz für die Rettungsrutsche vorliegt. Auch steigen bei zunehmender Länge der Rutschbahn Probleme mit Biegefestigkeit der Schläuche.

Die gattungsbildende Druckschrift US-A-4,595,074 zeigt eine Evakuierungsvorrichtung, bei der ein strumpfähnlicher Evakuierungsschlauch gebildet ist, bei dem in regelmässigen Abständen angeordnete ringförmige Verstärkungselemente vorgesehen sind, mittels welchen der Strumpf auseinandergchalten wird, Zudem sind in den Strümpfen bremswirkende Mittel vorgesehen und Längselemente vorhanden, welche durch die Verstärkungselemente geführt sind. Nachteilig bei dieser Vorrichtung ist die gcringe Flexibilität des gebildeten Querschnittes in diesem Schlauch, da diese bremswirkenden Mittel, die flügelartig ausgebildet sind, im Querschnitt des Schlauches gesehen, zusammen mit dem Strumpf, der aus einem Segeltuchmaterial oder ähnlichem hergestellt sein soll, keine grosse Elastizität zulassen. Wenn kleine Kinder im Vergleich zu korpulenten erwachsenen Personen heruntergelassen werden müssen, so besteht die Gefahr, dass die Kinder zu schnell und solche korpulente Personen möglicherweise sogar stecken bleiben, was verherrende Auswirkungen haben könnte. Zudem besteht durch das lose Hängen der Vorrichtung die Gefahr, dass gerade bei solchen für hohe Gebäude ungenügende Stabilität vorliegt und dieser Schlauch zu pendeln beginnt, insbesondere wenn Windaufkommen herrscht.

Bei der Druckschrift US-A-4,778,031 ist eine Evakuierungsrutschc mit einem äusseren und einem inneren Schlauch vorgesehen, wobei letzterer in einem Segment elastische bzw. gefaltete Wandungen aufweist. Mit dieser gefalteten Wandung soll ermöglicht werden, dass beim Durchrutschen einer korpulenteren Person eine Durchmessererweiterung im Querschnitt erfolgen kann und sich anschliessend der Schlauchdurchmesser wieder verkleinert. Es besteht jedoch die Gefahr, dass eine Person beim Durchrutschen die Falten zusammendrückt und sich diese nicht mehr öffnen können. Zudem hat mit einiger Wahrscheinlichkeit ein Kind zuwenig Widerstand, so dass es zu schnell durch diesen Schlauch rutscht.

In der Druckschrift GB-A-1 502 188 ist ein Schlauch mit einer inneren nicht-dehnbaren Hülle, durch welche die zu evakuierende Person fällt, eine diese Hülle umschliessende äussere Hülle, oder alternativ nur die Hülle, konzipiert. Mittels Detektoren an der Hülle wird die Geschwindigkeit der herunterfallendcn Person berechnet und in der Folge mindestens ein die Hülle umgebender Schlauch mehr oder weniger aufgeblasen, so dass die herunterfallende Person auf eine gewünschte Geschwindigkeit gebracht wird. Nachteilig hierbei ist, dass dies eine aufwändige Lösung mit dem erforderlichen Messsystem ist und dass auch jeweils nur eine Person durchgelassen werden kann, wodurch diese Vorrichtung sich nicht für hohe Gebäude eignet, bei der die Personen schnell evakuiert werden müssen.

Der vorliegenden Erfindung liegt die Aufgabe zugrunde, eine Vorrichtung der eingangs genannten Art zu schaffen, die eine schnelle und sichere Evakuierung auch aus hohen Gebäuden ermöglicht.

Diese Aufgabe wird erfindungsgemäss durch eine Vorrichtung mit den Merkmalen des Anspruches 1 gelöst.

Weitere bevorzugte Ausgestaltungen der erfindungsgemässen Vorrichtung bilden den Gegenstand der abhängigen Ansprüche.

Dadurch, dass der den Rettungskanal bildende Teil als ein in der Nichtgebrauchsstcllung zusammengefalteter Schlauch ausgebildet ist, der in der Gebrauchsstellung entfaltet im wesentlichen vertikal oder unter einem kleinen Winkel zur Gebäudewand angeordnet ist, wobei bremswirkende Mittel zur gefahrlosen Förderung der Personen durch den Rettungskanal zur Bodenfläche vorgesehen sind, kann die erfindungsgemässe Vorrichtung zur raschen Evakuierung auch aus sehr hohen Gebäuden verwendet werden. Bei einer besonders bevorzugten Ausgestaltung der bremswirkenden Mittel in Form von in der Art eines Airbags aufblasbaren, ringförmigen Luftkissen auf der Innenseite des Schlauches können die Personen - eine nach der anderen - durch den im wesentlichen vertikal verlaufenden Rettungskanal gefördert und dabei durch die einzelnen Luftkissen gleiten, ohne dass ein freier Fall vorliegt.

Die Erfindung wird nachfolgend anhand der Zeichnung näher erläutert. Es zeigen:
- Fig. 1: ein Ausführungsbeispiel einer erfindungsgemässen Vorrichtung in einer Nichtgebrauchsstellung; und
- Fig. 2: die Vorrichtung in einer Gebrauchsstellung in teilweiser Schnittdarstellung.

In Fig. 1 und 2 ist eine Vorrichtung 1 zur Evakuierung von Personen aus einem Gebäude 2 gezeigt, die in einer in Fig. 1 dargestellten Nichtgebrauchsstellung in einem Raum 3 untergebracht ist, der sich in einem oberen Stockwerk des Gebäudes 2 befindet. Dabei ist die Vorrichtung 1 auf einem aus dem Raum 3 bzw. aus dem Gebäude 2 teilweise nach aussen herausfahrbaren Plateau 4 angeordnet.

Fig. 2 zeigt das Plateau 4 in der aus dem Gebäude 2 hinausragenden Stellung, die auch in Fig. 1 strichpunktiert angedeutet ist. Das Plateau 4 ist mit einer Bodenöffnung 5 versehen, die in der Nichtgebrauchsstellung nach Fig. 1 durch eine Klappe 6 verschlossen gehalten ist, und die in dem aus dem Gebäude 2 herausfahrbaren Bereich des Plateaus 4 angeordnet ist.

Die Vorrichtung 1 umfasst einen in der Art einer Ziehharmonika zusammenfaltbaren Schlauch 7, der mit einer Anzahl von über seine Länge verteilten, voneinander beabstandeten Querringen 10 ausgestattet ist. Die Querringe 10 werden im gefalteten Schlauchzustand nahe aneinander gedrückt, wie aus der Fig. 1 ersichtlich ist. Der Schlauch 7 ist an einem Ende mit einem eine Einstiegsöffnung 12 aufweisenden Einstiegsteil 13 verbunden und mit dem anderen Ende vor der Bodenöffnung 5 des Plateaus 4 angeordnet. Der zusammengefaltete, mit Querringen 10 versehene Schlauchteil sowie die Achse der Einstiegsöffnung 12 sind in der Nichtgebrauchsstellung parallel zum Plateau 4, d.h. horizontal angeordnet.

Die Querringe 10 sind jeweils mit mindestens einer in Fig. 2 mit Bezugszeichen 15 angedeuteten Öffnung versehen. Durch die Öffnungen 15 der einzelnen Querringe 10 wird ein Spannseil 16 geführt, welches sich zwischen zwei ortsfesten Festpunkten 17, 18 erstreckt, von denen der eine im hinteren Bereich des Raumes 3 angeordnet ist (vgl. Fig. 1) und der andere einer Bodenfläche 20 zugeordnet ist (Fig. 2).

Das Spannseil 16 wird auf der Oberseite einer Spann- und Transportvorrichtung 26 geführt. Die auf dem Plateau 4 stehende Spann- und Transportvorrichtung 26 umfasst zwei Räder 24, 25 und eine von diesen angetriebene Transportkette 27, die mit den Querringen 10 des Schlauches 7 zusammenwirkt. In der in Fig. 1 dargestellten Nichtgebrauchsstellung der Vorrichtung 1 ist das Spannseil 16 nicht gespannt und wird zweckmässigerweise innerhalb einer Rinne 21 entlang der Gebäudewand 22 geführt. Beim Ausfahren des Plateaus wird dieses an den Festpunkten 17, 18 befestigte Spannseil 16 durch die Spannvorrichtung 26 aus der Rinne 21 herausgerissen und annähernd parallel zur Gebäudewand 22 in eine gestreckte Position gebracht.

Zur Evakuierung von Personen aus dem Gebäude 2 in einem Notfall wird das im Raum 3 versorgte Plateau 4 mit der darauf angeordneten Spann- und Transportvorrichtung 26 in die in Fig. 2 dargestellte Stellung nach aussen herausgefahren, wobei die Gebäudewand 22 an der Stelle durch ein am Plateau angeordneten Wandteil 23 oder dergleichen gebildet ist, wobei dieses Wandteil 23 beim Herausfahren ein Öffnen der Gebäudewand bewirkt. Beim Herausfahren wird überdies das Spannseil 16 aus der Rinne 21 an der Gebäudefront herausgerissen und durch die mit dem Plateau 4 mitbewegten Rolle 24 zwischen den Festpunkten 17, 18 gespannt.

Sobald das Plateau 4 herausgefahren ist und eine Endstellung erreicht hat, wird auch automatisch die Klappe 6 nach unten geschwenkt und die Bodenöffnung 5 im Plateau 4 geöffnet, und der Schlauch 7 fällt - durch das Eigengewicht bedingt - durch diese Bodenöffnung 5 hindurch nach unten und entfaltet sich selbsttätig. Dabei rutschen die Querringe 10 entlang des Spannseiles 16 (oder der Spannseile 16; vorzugsweise ist jeder Querring 10 mit zwei gegenüberliegenden Öffnungen 15 versehen und es sind zwei Spannseile 16 vorgesehen). Der Schlauch 7 wird am oberen Ende durch den sich auf dem Plateau 4 abstützenden Einstiegsteil 13 festgehalten, der in diese Stellung, in welcher die Einstiegsöffnung 12 koaxial mit der Bodenöffnung 5 angeordnet ist, mit Hilfe der Spann- und Transportvorrichtung 26 gebracht wurde. Somit bildet der heruntergelassene Schlauch 7 einen vom oberen Stockwerk zur Bodenfläche 20 führenden Rettungskanal 29.

Jedem Querring 10 ist auf der Innenseite des Schlauches 7 ein in der Art eines Airbags aufblasbares, ringförmiges Luftkissen 30 zugeordnet, welches beim Herunterfallen des Schlauches 7 automatisch mit Luft gefüllt wird. Die Luftkissen 30 bilden bremswirkende Mittel für die durch den Schlauch 7 zu fördernden Personen und verhindern, dass bei der praktisch vertikalen Schlauchanordnung zu einem freien Fall kommt. Die durch die Einstiegsöffnung 12 in den Schlauch 7 eintretenden Personen gleiten - eine nach der anderen - von einem Luftkissen 30 zum anderen. Die elastische Nachgiebigkeit der Luftkissen 30 in radialer und axialer Richtung erlaubt einen gebremsten Durchgang für unterschiedlich grosse Personen beziehungsweise Personen unterschiedlichen Umfangs.

An das untere Ende des Schlauches 7 kann - wie aus Fig. 2 ersichtlich - ein im wesentlichen bogenförmiger Auslaufteil 31 angeschlossen sein, der mit keinen bremswirkenden Mittel mehr ausgerüstet ist, und der einen raschen Ausstieg erleichtert.

Statt der in der Art von Airbags aufblasbaren, ringförmigen Luftkissen 30 wären auch andere bremswirkende Mittel zur gefahrlosen Förderung von Personen denkbar. So könnte beispielsweise von einem Gebläse von unten in Gegenstrom in den Schlauch eingeblasene Luft den notwendigen Bremswiderstand gewährleisten.

Der Schlauch 7 besteht vorzugsweise aus einem schwer entflammbaren und wärmeisolierenden Material, damit auch im Falle eines Feuers keine Gefahr für die durch den Schlauch geförderten Personen besteht. Denkbar wäre auch eine Verwendung eines durchsichtigen Materials zur besseren Überwachung des Evakuierungsablaufs oder aber dass Fenster in dem Schlauch vorgesehen sind.

Ein wesentlicher Vorteil der erfindungsgemässen Vorrichtung besteht in ihrer Unabhängigkeit von der Gebäude-Infrastruktur, z.B. vom elektrischen Strom.

Das Plateau 4 kann mit Vorteil einen Teil eines aus dem Gebäude 2 herausfahrbaren Containers bilden, in welchem in der Nichtgebrauchsstellung die ganze Vorrichtung untergebracht ist, wobei dieser Container am Gebäude 2 von aussen nicht sichtbar ist. Es können mehrere solche Vorrichtungen pro Stockwerk und Vorrichtungen in mehreren Stockwerken vorgesehen sein.

## Patentansprüche

1. Vorrichtung zur Evakuierung von Personen aus einem Gebäude (2), mit einem aus einer Nichtgebrauchsstellung in eine Gebrauchsstellung bringbaren Teil, welcher in der Gebrauchsstellung einen von einem oberen Stockwerk des Gebäudes zu einer Bodenfläche (20) führenden Rcttungskanal (29) bildet, indessen in der Nichtgcbrauchsstellung der den Rettungskanal (29) bildende Teil als ein zusammengefalteter Schlauch (7) ausgebildet ist, der in der Gebrauchsstellung entfaltet im wesentlichen vertikal oder unter einem kleinen Winkel zur Gebäudewand (22) angeordnet ist, wobei bremswirkende Mittel zur gefahrlosen Förderung der Personen durch den Rettungskanal (29) zur Bodenfläche (20) vorgesehen sind, **dadurch gekennzeichnet, dass**
dass als bremswirkende Mittel Luftkissen im Schlauch (7) angeordnet sind, die in der Gebrauchsstellung des als Schlauch (7) ausgebildcten, Teils aufblasbar sind.

2. Vorrichtung nach Anspruch 1, **dadurch gekennzeichnet, dass** der Schlauch (7) mit einer Anzahl von über seine Länge verteilten, voneinander beabstandeten Querringen (10) ausgestattet ist, die mit mindestens je einer Öffnung (15) zum Durchführen eines die Anordnung des Schlauches (7) in der Gebrauchsstellung bestimmenden Spannseiles (16) versehen sind.

3. Vorrichtung nach Anspruch 2, **dadurch gekennzeichnet, dass** der mit den Querringen (10) versehene Schlauch (7) in der Art einer Zieharmonika zusammenfaltbar bzw. sich streckend ausgebildet ist.

4. Vorrichtung nach Anspruch 2 oder 3, **dadurch gekennzeichnet, dass** jedem Querring (10) ein in der Gebrauchsstellung des Schlauches (7) in der Art eines Airbags aufblasbarer, ringförmiger Luftkissen (30) zugeordnet ist, wobei die den Querringen (10) zugeordneten Luftkissen (30) die bremswirkenden Mittel zur gefahrlosen Förderung der Personen durch den Rettungskanal (29) bilden.

5. Vorrichtung nach einem der Ansprüche 1 bis 4, **dadurch gekennzeichnet, dass** der in der Nichtgebrauchsstellung zusammengefaltete Schlauch (7) im oberen Stockwerk in einem Raum (3) auf einem aus dem Gebäude (2) herausfahrbaren Plateau (4) angeordnet ist, wobei der Schlauch beim Herausfahren des Plateaus (4) durch eine Bodenöffnung (5) desselben in Richtung zur Bodenfläche (20) hin selbsttätig entfaltbar ist.

6. Vorrichtung nach Anspruch 2 und 5, **dadurch gekennzeichnet, dass** in der Gebrauchsstellung bei herausgefahrenem Plateau (4) das Spannseil (16) zwischen zwei dem oberen Stockwerk einerseits und der Bodenfläche (20) anderseits zugeordneten Festpunkten (17, 18) gespannt ist, wobei es beim Herausfahren des Plateaus (4) aus einer an der Gebäudewand (22) vorgesehenen Rinne (21) herausreissbar und in eine annähernd vertikale Stellung bringbar ist.

7. Vorrichtung nach Anspruch 5 oder 6, **dadurch gekennzeichnet, dass** der Schlauch (7) an einem Ende mit einem eine Einstiegsöffnung (12) aufweisenden Einstiegsteil (13) verbunden ist, wobei beim Herausfahren des Plateaus (4) der Einstiegsteil (13) in eine Stellung bringbar ist, in welcher die Einstiegsöffnung (12) koaxial zur Bodenöffnung (5) angeordnet und der Einstiegsteil (13) auf dem Plateau (4) abgestützt ist.

8. Vorrichtung nach einem der Ansprüche 1 bis 7, **dadurch gekennzeichnet, dass** in der Gebrauchsstellung ein im wesentlichen bogenförmiger Auslaufteil (31) an das untere Ende des Schlauches (7) angeschlossen ist.

9. Vorrichtung nach einem der Ansprüche 5 bis 8, **dadurch gekennzeichnet, dass** das Plateau (4) einen Teil eines aus dem Gebäude (2) herausfahrbaren Containers bildet, in welchem in der Nichtgebrauchsstellung die ganze Vorrichtung untergebracht ist.

10. Vorrichtung nach einem der Ansprüche 1 bis 9, **dadurch gekennzeichnet, dass** der Schlauch (7) aus schwer entflammbaren Material besteht.

11. Vorrichtung nach einem der Ansprüche 1. bis 10, **dadurch gekennzeichnet, dass** der Schlauch (7) aus durchsichtigem Material besteht oder dass er Fenster aufweist.

## Claims

1. Device for evacuating people from a building (2), comprising a part which will be placed into a functional position from a non-functional position, which in the functional position forms a rescue channel (29) leading from an upper floor of a building to ground level (20), whereby in the non-functional position the part forming the rescue channel (29) is embodied as a tube (7) which is folded together, which when unfolded into the functional position is disposed in an essentially vertical manner or at a slight angle to the building wall (22), whereby braking means are provided for the safe conveyance of people through the rescue channel (29) to ground level (20), **characterised in**
**that** air cushions are disposed in the tube (7) as braking means, which are inflatable in the functional position of the part formed as a tube (7).

2. Device according to claim 1, **characterised in that** the tube (7) is equipped with a number of transversal rings (10) distributed over its length at a distance from each other, which are each equipped with at least one opening (15) for the passage of a tensioning rope (16) which determines the arrangement of the tube (7) in the functional position.

3. Device according to claim 2, **characterised in that** the tube (7) equipped with the transversal rings (10) is designed so that it can be folded together or extended in the manner of a concertina.

4. Device according to claim 2 or 3, **characterised in that** each transversal ring (10) is assigned an annular air cushion (30) which is inflatable in the manner of an airbag when the tube (7) is in the functional position, whereby the air cushions (30) assigned to the transversal rings (10) form the braking means for the safe conveyance of people through the rescue channel (29).

5. Device according to one of claims 1 to 4, **characterised in that** the tube (7), when folded in the non-functional position, is disposed in an enclosure (3) on the upper floor on a plateau (4) which can be extended from the building, whereby the tube can unfold automatically when the plateau (4) is extended, through a base opening (5) of the latter, towards the ground (20).

6. Device according to claim 2 and 5, **characterised in that** in the functional position with the plateau (4) extended, the tensioning rope (16) is stretched between two fixed points (17, 18) assigned firstly to the upper floor and secondly to ground level (20), whereby when the plateau (4) is being extended, said rope can be ripped out of a groove (21) provided in the building wall (22) and brought into an approximately vertical position.

7. Device according to claim 5 or 6, **characterised in that** the tube (7) is connected at one end with an entrance part (13) displaying an entry opening (12), whereby when the plateau (4) is extended, the entrance part (13) can be brought into a position in which the entry opening (12) is disposed coaxially with respect to the ground opening (5) and the entrance part (13) is resting on the plateau (4).

8. Device according to one of claims 1 to 7, **characterised in that** in the functional position an essentially arched exit part (31) is attached to the lower end of the tube (7).

9. Device according to one of claims 5 to 8, **characterised in that** the plateau (4) forms part of a container which can be extended from the building (2), in which container the entire device is accommodated in the non-functional position.

10. Device according to one of claims 1 to 9, **characterised in that** the tube (7) is made from flame-resistant material.

11. Device according to one of claims 1 to 10, **characterised in that** the tube (7) is made from transparent material, or that it displays windows.

## Revendications

1. Dispositif pour l'évacuation de personnes hors d'un bâtiment (2), comprenant une partie pouvant être amenée d'une position de non-utilisation à une position d'utilisation, qui forme dans la position d'utilisation une conduite de sauvetage (29) menant d'un étage supérieur du bâtiment à une surface de sol (20), dans lequel la partie formant la conduite de sauvetage (29) est réalisée dans la position de non-utilisation comme un tuyau replié (7) et elle est agencée, déployée dans la position d'utilisation, sensiblement verticalement ou avec un angle faible par rapport au mur (22) du bâtiment, des moyens à effet de freinage étant prévus pour le passage sans danger des personnes à travers la conduite de sauvetage (29) jusqu'à la surface du sol (20), **caractérisé en ce que**, en tant que moyens à effet de freinage, des coussins pneumatiques sont agencés dans le tuyau (7), lesquels peuvent être gonflés dans la position d'utilisation de la partie réalisée comme un tuyau (7).

2. Dispositif selon la revendication 1, **caractérisé en ce que** le tuyau (7) est muni d'un certain nombre d'anneaux transversaux (10) répartis sur sa longueur à distance l'un de l'autre, qui sont munis chacun d'au moins une ouverture (15) aux fins du passage d'un câble de haubanage (16) déterminant l'agencement du tuyau (7) dans la position d'utilisation.

3. Dispositif selon la revendication 2, **caractérisé en ce que** le tuyau (7) muni des anneaux transversaux (10) est réalisé de façon à pouvoir se replier ou s'étendre à la manière d'un accordéon.

4. Dispositif selon l'une quelconque des revendications 2 ou 3, **caractérisé en ce qu'**un coussin pneumatique de forme annulaire (30), qui peut être gonflé à la manière d'un airbag dans la position d'utilisation du tuyau (7), est adjoint à chaque anneau transversal (10), les coussins pneumatiques (30) adjoints aux anneaux transversaux (10) formant les moyens à effet de freinage destinés au passage sans danger des personnes à travers la conduite de sauvetage (29).

5. Dispositif selon l'une quelconque des revendications 1 à 4, **caractérisé en ce que** le tuyau (7) replié dans la position de non-utilisation est agencé à un étage supérieur dans une pièce (3) sur un plateau (4) pouvant être déplacé hors du bâtiment (2) et, lors de la sortie du plateau (4), le tuyau peut se déployer de façon autonome dans la direction de la surface du sol (20) à travers une ouverture (5) pratiquée dans le fond du plateau.

6. Dispositif selon les revendications 2 et 5, **caractérisé en ce que**, dans la position d'utilisation, le plateau (4) étant sorti, le câble de haubanage (16) est tendu entre deux points fixes (17, 18) associés d'une part à l'étage supérieur et d'autre part à la surface du sol (20), alors que, lors de la sortie du plateau (4), il peut être arraché à partir d'une rainure (21) prévue dans le mur (22) du bâtiment et mis dans une position sensiblement verticale.

7. Dispositif selon l'une quelconque des revendications 5 ou 6, **caractérisé en ce que** le tuyau (7) est relié à une extrémité à une partie d'accès (13) présentant une ouverture d'accès (12), alors que lors de la sortie du plateau (4), la partie d'accès (13) peut être amenée dans une position dans laquelle l'ouverture d'accès (12) est agencée de façon coaxiale à l'ouverture (5) et la partie d'accès (13) prend appui sur le plateau (4).

8. Dispositif selon l'une quelconque des revendications 1 à 7, **caractérisé en ce que**, dans la position d'utilisation, une partie de sortie (31) sensiblement en forme d'arc est raccordée à l'extrémité inférieure du tuyau (7).

9. Dispositif selon l'une quelconque des revendications 5 à 8, **caractérisé en ce que** le plateau (4) forme une partie d'un conteneur pouvant être déplacé hors du bâtiment (2), dans lequel le dispositif tout entier est logé dans la position de non-utilisation.

10. Dispositif selon l'une quelconque des revendications 1 à 9, **caractérisé en ce que** le tuyau (7) est constitué d'un matériau faiblement inflammable.

11. Dispositif selon l'une quelconque des revendications 1 à 10, **caractérisé en ce que** le tuyau (7) est constitué d'un matériau transparent ou **en ce qu'**il présente des fenêtres.
